# FASCICULE DE BREVET EUROPEEN

(11) **EP 2 392 219 B1**
(45) Date de publication et mention de la délivrance du brevet: **03.10.2012**
(21) Numéro de dépôt: 11166298.7
(22) Date de dépôt: 17.05.2011
(51) Int. Cl.: A41D 19/015

(54) **Gant de securite, notamment pour la taille de la vigne**
Sicherheitshandschuh, insbesondere für das Beschneiden von Reben
Safety glove, in particular for cutting vines

(30) Priorité: 03.06.2010 FR 1054319
(43) Date de publication de la demande: 07.12.2011
(73) Titulaire: Sarl Peauceros, 79440 Courlay (FR)
(72) Inventeur: Gobin, Gilles, 79440, COURLAY (FR)
(74) Mandataire: Godineau, Valérie

(56) Documents cités:
- EP-A1- 0 220 452
- FR-A- 1 537 819
- FR-A1- 2 924 308
- JP-A- 2006 097 160
- US-A- 5 661 853

## Description

La présente invention concerne un gant de sécurité, notamment pour la taille de la vigne.

Elle concerne plus particulièrement un gant comprenant au moins un revêtement extérieur ou peau, une doublure, et au moins un, de préférence une pluralité d'éléments rigides de protection disposés chacun entre peau et doublure au niveau d'une extrémité d'un doigt du gant, pour protéger au moins la dernière phalange d'un doigt d'une main insérée dans le gant, le ou chaque élément de protection affectant la forme d'un fourreau s'étendant sensiblement coaxialement au doigt du gant, ledit fourreau dit borgne présentant une extrémité au moins partiellement fermée apte à former une butée de fin de course d'un doigt d'un utilisateur introduit dans ledit fourreau par l'extrémité opposée ouverte dudit fourreau.

Certaines tâches, telles que la taille de la vigne, sont pratiquées à l'aide d'outils, en l'occurrence ici un sécateur, électriques, pneumatiques ou hydrauliques, de plus en plus puissants, de sorte que les risques de blessures des doigts sont de plus en plus importants. De même, certaines tâches de manutention génèrent un risque important d'écrasement des doigts.

Pour pallier cet inconvénient, il a été proposé un gant incorporant des manchons tubulaires destinés chacun à se positionner au niveau d'une phalange, et à entourer et à protéger celle-ci, comme l'illustre en particulier le brevet FR 2.924.309. Chaque doigt de gant comporte ainsi un aboutement de manchons.

Toutefois cette conception n'est pas satisfaisante dans le cas d'une utilisation de tels gants avec un sécateur où il existe un risque que le sécateur s'insère entre deux manchons d'un doigt de gant.

Un but de la présente invention est donc de proposer un gant de protection dont la conception est adaptée pour résister à la puissance d'outils coupants tel qu'un sécateur.

A cet effet, l'invention a pour objet un gant de sécurité, notamment pour la taille de la vigne, ledit gant comprenant au moins un revêtement extérieur ou peau, une doublure et au moins un, de préférence une pluralité d'éléments rigides de protection disposés chacun entre peau et doublure au niveau d'une extrémité d'un doigt du gant, pour protéger au moins la dernière phalange d'un doigt d'une main insérée dans le gant, le ou chaque élément de protection affectant la forme d'un fourreau s'étendant sensiblement coaxialement au doigt du gant, ledit fourreau dit borgne présentant une extrémité au moins partiellement fermée apte à former une butée de fin de course d'un doigt d'un utilisateur introduit dans ledit fourreau par l'extrémité opposée ouverte dudit fourreau, caractérisé en ce que le corps tubulaire du fourreau est délimité par une paroi d'épaisseur non constante entre l'extrémité ouverte et l'extrémité au moins partiellement fermée du fourreau.

Grâce à la réalisation du fourreau sous forme d'un élément d'épaisseur variable sur toute la longueur, il est possible d'accroître la longueur du fourreau pour couvrir au moins deux phalanges du doigt sans augmenter de manière trop importante le poids du fourreau.

De préférence, l'épaisseur de la paroi du corps tubulaire du fourreau est, côté extrémité ouverte du fourreau, supérieure à l'épaisseur de la paroi du corps tubulaire du fourreau, côté extrémité au moins partiellement fermée dudit fourreau, pour éviter un écrasement de l'embouchure du fourreau lors d'une prise en tenaille ou en étau dudit fourreau.

A nouveau cette configuration permet de développer une grande longueur de fourreau sans nuire à la résistance mécanique du fourreau et sans augmenter de manière trop importante le poids du fourreau.

De préférence, la face externe de la paroi du corps tubulaire du fourreau se développe depuis l'extrémité au moins partiellement fermée du fourreau en direction de l'extrémité ouverte du fourreau en s'étendant sensiblement parallèlement à l'axe longitudinal du fourreau puis en s'écartant dudit axe longitudinal du fourreau.

Ainsi, la face externe du fourreau s'évase côté extrémité ouverte du fourreau, conférant audit fourreau, en particulier à sa paroi tubulaire une forme générale externe en cône. A l'inverse, la face interne de la paroi du corps tubulaire du fourreau s'étend parallèlement à l'axe longitudinal du fourreau et la cavité délimitée par le fourreau est une cavité cylindrique présentant un contour circulaire de sorte qu'aucune protubérance ne nuit à l'introduction du doigt dans le fourreau.

L'augmentation de l'épaisseur de la paroi du fourreau s'opère donc par l'extérieur et non par l'intérieur du fourreau.

L'invention sera bien comprise à la lecture de la description suivante d'exemples de réalisation, en référence aux dessins annexés dans lesquels :
La figure 1 représente une vue schématique en transparence d'un gant vue à plat côté paume de la main;
La figure 2 représente une vue schématique en transparence d'un gant vue à plat côté dos de la main;
La figure 3 représente une vue en perspective d'un élément de protection apte à équiper un gant de sécurité conforme à l'invention;
La figure 4 représente une vue en coupe d'un élément de protection apte à équiper un gant de sécurité conforme à l'invention.

Comme mentionné ci-dessus, le gant 1 de sécurité, objet de l'invention, est plus particulièrement destiné à être utilisé lors de la taille de la vigne. Ainsi, l'utilisateur porte un gant de sécurité, conforme à l'invention, au niveau de la main qui tient la vigne, tandis que l'autre main qui tient le sécateur est équipée d'un gant non protégé. Le but du gant 1 de sécurité est d'éviter que l'utilisateur se coupe les doigts qui maintiennent la vigne avec le sécateur tenu par l'autre main.

Ce gant 1 de sécurité comprend, de manière classique, au moins un revêtement extérieur, encore appelé peau 2, et une doublure intérieure de la peau. Peau et doublure délimitent, à la manière d'un gant traditionnel, cinq gaines correspondant au passage des doigts, et appelées doigts du gant, et un espace pour le logement du dos et de la paume de la main, avec lequel les gaines ou doigts du gant communiquent.

Ce gant 1 comporte encore au moins un, de préférence une pluralité d'éléments rigides de protection disposés chacun entre peau 2 et doublure a u niveau d'une extrémité d'un doigt du gant pour protéger au moins la dernière phalange d'un doigt d'une main insérée dans le gant 1.

Chaque élément de protection affecte la forme d'un fourreau 3 s'étend coaxialement au doigt du gant. Ainsi, la doublure vient revêtir la face interne du fourreau 3, tandis que la peau s'étend côté face externe dudit fourreau 3.

Ce fourreau 3 dit borgne présente encore une extrémité 4 au moins partiellement fermée apte à former une butée de fin de course d'un doigt d'un utilisateur introduit dans ledit fourreau 3 par l'extrémité 5 opposée ouverte dudit fourreau.

De manière caractéristique à l'invention, le corps tubulaire du fourreau 3 est délimité par une paroi d'épaisseur non constante entre l'extrémité 5 ouverte et l'extrémité 4 au moins partiellement fermée du fourreau 3.

En effet, le fourreau du genre manchon est un élément délimité par un corps tubulaire qui forme l'enveloppe dudit fourreau. Ce corps tubulaire, comme le fourreau est dit borgne, et il est fermé au moins partiellement à une extrémité tandis que l'extrémité opposée dudit corps à travers lequel le doigt d'une main peut être introduit dans le fourreau est ouverte.

Le fourreau 2 peut donc être assimilé à un manchon tubulaire borgne.

Chaque fourreau 3 présente donc intérieurement un diamètre permettant l'introduction d'un doigt à l'intérieur dudit fourreau.

De préférence, chaque fourreau est réalisé en métal, tel qu'un alliage d'aluminium.

De préférence, l'épaisseur de la paroi du corps tubulaire du fourreau 3 est, côté extrémité 5 ouverte du fourreau 3 supérieure à l'épaisseur de la paroi du corps tubulaire du fourreau 3, côté extrémité 4 au moins partiellement fermée dudit fourreau 3, pour éviter un écrasement de l'embouchure du fourreau 3 lors d'une prise en tenaille ou en étau dudit fourreau 3.

Généralement, la variation de l'épaisseur de la paroi entre le côté extrémité ouverte du fourreau et le côté borgne du fourreau est comprise entre 1,0 et 1,1 mm.

Dans les exemples représentés, la face 6 externe de la paroi du corps tubulaire du fourreau 3 se développe depuis l'extrémité 4 au moins partiellement fermée du fourreau 3 en direction de l'extrémité 5 ouverte du fourreau 3 en s'étendant sensiblement parallèlement à l'axe longitudinal du fourreau puis en s'écartant dudit axe longitudinal du fourreau 3. La face 6 externe de la paroi du corps tubulaire du fourreau 3 forme, avec l'axe longitudinal du fourreau 13, dans la zone du fourreau dans laquelle elle s'écarte de l'axe longitudinal du fourreau, un angle compris entre 7° et 9°, de préférence voisin de 8°. Cet angle a la même valeur que l'angle α représenté aux figures.

La face 7 intérieure de la paroi du corps tubulaire du fourreau se développe depuis l'extrémité 4 au moins partiellement fermée du fourreau 3 en direction de l'extrémité 5 ouverte du fourreau 3 en s'étendant sensiblement parallèlement à l'axe longitudinal du fourreau. Ainsi, le fourreau délimite une cavité intérieure cylindrique à section circulaire, tandis qu'extérieurement ce fourreau s'évase côté extrémité ouverte conférant à l'ensemble une allure générale conique.

Généralement, l'extrémité 4 du fourreau 3 apte à former une butée de fin de course d'un doigt d'un utilisateur introduit dans ledit fourreau par l'extrémité 5 opposée ouverte dudit fourreau 3 est une extrémité 4 arrondie délimitée par une paroi concave munie d'un perçage 8 axial traversant , la concavité de la paroi étant tournée vers l'intérieur du fourreau 3.

Ce perçage 8 axial permet de répartir l'excédent de colle entre la doublure et le fourreau.

Généralement, un gant comporte cinq éléments de protection, à savoir un par doigt, trois des éléments de protection étant identiques.

En effet, les éléments de protection du pouce et de l'auriculaire sont distincts des autres éléments de protection.

De préférence, le fourreau 3 constitutif de l'élément de protection du pouce comporte, côté extrémité 5 ouverte dudit fourreau 3, un plan d'ouverture formant avec l'axe longitudinal dudit fourreau un angle différent de 90°. Généralement, cet angle est voisin de 65°. Cette configuration permet de mieux s'adapter à la morphologie d'un porteur. Le biais obtenu se développe suivant la largeur du pouce.

De préférence, chaque fourreau 3 présente une longueur au moins égale à la moitié de la longueur d'un doigt de gant, de préférence comprise entre la moitié et les 2/3 de la longueur d'un doigt de gant de manière à s'étendre sensiblement sur les deux dernières phalanges du doigt d'une main introduite à l'intérieur du gant.

Pour assurer un calage et un maintien sûr en position de chaque élément de protection entre doublure et peau, la doublure et le ou les éléments de protection sont solidarisés l'un à l'autre par collage.

Enfin pour parfaire la résistance du gant, ledit gant est équipé d'au moins un, de préférence une pluralité de renforts 9, chaque renfort 9 se présentant sous forme d'un empiècement rapporté fixé, de préférence par couture, à la peau 2 côté paume de la main.

Généralement, le gant est un gant en cuir dont le dos est en fleur et la paume en fleur retournée. Les éléments de protection sont en métal, tel qu'un alliage d'aluminium. La doublure est réalisée en 100% coton.

Les éléments de protection présentent généralement pour les doigts de gant correspondant à l'index, le majeur et l'annulaire, une longueur comprise entre 38 et 45 mm et un diamètre intérieur compris entre 19 et 24 mm selon les tailles avec une épaisseur de paroi qui varie entre 1,8 mm côté borgne et 2,8 mm côté extrémité ouverte.

L'élément de protection du pouce présente, quant à lui, une longueur comprise entre 66 et 76 mm au niveau du grand côté et entre 53 et 59 au niveau du petit côté et un diamètre intérieur compris entre 26 et 32 mm selon les tailles avec une épaisseur de paroi qui varie entre 1,8 mm côté extrémité au moins partiellement fermée et 2,8 m côté extrémité ouverte.

Enfin, l'élément de protection de l'auriculaire présente, quant à lui, une longueur comprise entre 36 et 42 mm et un diamètre intérieur compris entre 19 et 24 mm selon les tailles avec une épaisseur de paroi qui est comprise entre 1,8 côté borgne et 2,8 mm côté extrémité ouverte.

L'utilisation d'un tel gant est identique à celle d'un gant traditionnel. Ce gant s'enfile comme un gant traditionnel. Lorsque la main est enfilée dans le gant, chaque doigt de la main est, au moins au niveau de sa dernière phalange, de préférence au niveau de ses deux dernières phalanges, entouré par le fourreau qui le protège.

## Revendications

1. Gant (1) de sécurité, notamment pour la taille de la vigne, ledit gant (1) comprenant au moins un revêtement extérieur ou peau (2), une doublure et au moins un, de préférence une pluralité d'éléments rigides de protection disposés chacun entre peau (2) et doublure au niveau d'une extrémité d'un doigt du gant, pour protéger au moins la dernière phalange d'un doigt d'une main insérée dans le gant (1), le ou chaque élément de protection affectant la forme d'un fourreau (3) s'étendant sensiblement coaxialement au doigt du gant, ledit fourreau (3) dit borgne présentant une extrémité (4) au moins partiellement fermée apte à former une butée de fin de course d'un doigt d'un utilisateur introduit dans ledit fourreau (3) par l'extrémité (5) opposée ouverte dudit fourreau,
**caractérisé en ce que** le corps tubulaire du fourreau (3) est délimité par une paroi d'épaisseur non constante entre l'extrémité (5) ouverte et l'extrémité (4) au moins partiellement fermée du fourreau (3).

2. Gant (1) de sécurité selon la revendication 1,
**caractérisé en ce que** l'épaisseur de la paroi du corps tubulaire du fourreau (3) est, côté extrémité (5) ouverte du fourreau (3) supérieure à l'épaisseur de la paroi du corps tubulaire du fourreau (3), côté extrémité (4) au moins partiellement fermée dudit fourreau (3), pour éviter un écrasement de l'embouchure du fourreau (3) lors d'une prise en tenaille ou en étau dudit fourreau (3).

3. Gant (1) de sécurité selon l'une des revendications 1 et 2,
**caractérisé en ce que** la face (6) externe de la paroi du corps tubulaire du fourreau (3) se développe depuis l'extrémité (4) au moins partiellement fermée du fourreau (3) en direction de l'extrémité (5) ouverte du fourreau (3) en s'étendant sensiblement parallèlement à l'axe longitudinal du fourreau puis en s'écartant dudit axe longitudinal du fourreau (3).

4. Gant (1) de sécurité selon la revendication 3,
**caractérisé en ce que** la face (6) externe de la paroi du corps tubulaire du fourreau (3) forme, avec l'axe longitudinal du fourreau (13), dans la zone du fourreau dans laquelle elle s'écarte de l'axe longitudinal du fourreau, un angle compris entre 7° et 9°, de préférence voisin de 8°.

5. Gant (1) de sécurité selon l'une des revendications 1 à 4,
**caractérisé en ce que** l'extrémité (4) du fourreau (3) apte à former une butée de fin de course d'un doigt d'un utilisateur introduit dans ledit fourreau par l'extrémité (5) opposée ouverte dudit fourreau (3) est une extrémité (4) arrondie délimitée par une paroi concave munie d'un perçage (8) axial traversant , la concavité de la paroi étant tournée vers l'intérieur du fourreau (3).

6. Gant (1) de sécurité selon l'une des revendications 1 à 5,
**caractérisé en ce qu'**il comporte cinq éléments de protection, à savoir un par doigt, trois des éléments de protection étant identiques.

7. Gant (1) de sécurité selon l'une des revendications 1 à 6,
**caractérisé en ce que** le fourreau (3) constitutif de l'élément de protection du pouce comporte, côté extrémité (5) ouverte dudit fourreau (3), un plan d'ouverture formant avec l'axe longitudinal dudit fourreau un angle différent de 90°.

8. Gant (1) de sécurité selon l'une des revendications 1 à 7,
**caractérisé en ce qu'**il est équipé d'au moins un, de préférence une pluralité de renforts (9), chaque renfort (9) se présentant sous forme d'un empiècement rapporté fixé, de préférence par couture, à la peau (2) côté paume de la main.

9. Gant (1) de sécurité selon l'une des revendications 1 à 8,
**caractérisé en ce que** la doublure et le ou les éléments de protection sont solidarisés l'un à l'autre par collage.

10. Gant (1) de sécurité selon l'une des revendications 1 à 9,
**caractérisé en ce que** chaque fourreau (3) présente une longueur au moins égale à la moitié de la longueur d'un doigt de gant de manière à s'étendre sensiblement sur les deux dernières phalanges du doigt d'une main introduite à l'intérieur du gant.

## Claims

1. A safety glove (1), in particular for cutting vines, said glove (1) comprising at least one outer covering or skin (2), a lining, and at least one, preferably a plurality of rigid protective elements each positioned between the skin (2) and the lining at one end of a finger of the glove, to protect at least the last phalanx of a finger of a hand inserted into the glove (1), the or each protective element assuming the form of a sheath (3) extending substantially coaxially to the finger of the glove, said so-called blind sheath (3) having one at least partially closed end (4) capable of forming an end-of-travel stop for a user's finger inserted into said sheath (3) through the open opposite end (5) of said sheath,
**characterized in that** the tubular body of the sheath (3) is delimited by a non-constant wall thickness between the open end (5) and the at least partially closed end (4) of the sheath (3).

2. The safety glove (1) according to claim 1,
**characterized in that** the thickness of the wall of the tubular body of the sheath (3) is, on the open end side (5) of the sheath (3), larger than the thickness of the wall of the tubular body of the sheath (3), on the at least partially closed end side (4) of said sheath (3), to avoid crushing the mouth of the sheath (3) when said sheath (3) is pinched or sandwiched.

3. The safety glove (1) according to one of claims 1 and 2,
**characterized in that** the outer surface (6) of the wall of the tubular body of the sheath (3) develops from the at least partially closed end (4) of the sheath (3) toward the at least partially open end (5) of the sheath (3) while extending substantially parallel to the longitudinal axis of the sheath, then moving away from said longitudinal axis of the sheath (3).

4. The safety glove (1) according to claim 3,
**characterized in that** the outer surface (6) of the wall of the tubular body of the sheath (3) forms, with the longitudinal axis of the sheath (13), in the zone of the sheath in which it moves away from the longitudinal axis of the sheath, an angle comprised between 7° and 9°, preferably close to 8°.

5. The safety glove according to one of claims 1 to 4,
**characterized in that** the end (4) of the sheath (3) capable of forming an end-of-travel stop for a user's finger inserted into said sheath through the open opposite end (5) of said sheath (3) is a rounded end (4) delimited by a concave wall provided with a through axial piercing (8), the concavity of the wall being turned toward the inside of the sheath (3).

6. The safety glove according to one of claims 1 to 5,
**characterized in that** it includes five protective elements, i.e. one per finger, three of the protective elements being identical.

7. The safety glove (1) according to one of claims 1 to 6,
**characterized in that** the sheath (3) making up the protective element of the thumb has, on the open end (5) side of said sheath (3), an opening plane forming an angle other than 90° with the longitudinal axis of said sheath.

8. The safety glove (1) according to one of claims 1 to 7,
**characterized in that** it is equipped with at least one, preferably a plurality of reinforcements (9), each reinforcement (9) assuming the form of an attached yoke fastened, preferably by sewing, to the skin (2) on the palm side of the hand.

9. The safety glove (1) according to one of claims 1 to 8,
**characterized in that** the lining and the protective element(s) are secured to one another by gluing.

10. The safety glove (1) according to one of claims 1 to 9,
**characterized in that** each sheath (3) has a length at least equal to half the length of a glove finger so as to extend substantially over the last two phalanxes of the finger of a hand inserted inside the glove.

## Patentansprüche

1. Schutzhandschuh (1), insbesondere für das Beschneiden von Weinreben, wobei der Handschuh (1) mindestens eine äußere Beschichtung oder Haut (2), ein Futter und mindestens ein, vorzugsweise eine Mehrzahl fester Schutzelemente umfasst, die jeweils zwischen Haut (2) und Futter auf Ebene eines Endes eines Fingers des Handschuhs angeordnet sind, um mindestens das letzte Glied eines Fingers einer Hand, die in den Handschuh (1) eingeführt wurde, zu schützen, wobei das oder jedes Schutzelement wie eine Scheide (3) aussieht, die sich etwa koaxial zum Finger des Handschuhs erstreckt, wobei die sogenannte Sackscheide (3) ein mindestens teilweise geschlossenes Ende (4) aufweist, das imstande ist, einen Endlagenanschlag eines Fingers eines Benutzers zu bilden, der am entgegengesetzten offenen Ende (5) der Scheide in die Scheide (3) eingeführt wurde,
**dadurch gekennzeichnet, dass** der röhrenförmige Körper der Scheide (3) von einer Wand mit einer nicht konstanten Dicke zwischen dem offenen Ende (5) und dem mindestens teilweise geschlossenen Ende (4) der Scheide (3) begrenzt ist.

2. Schutzhandschuh (1) nach Anspruch 1,
**dadurch gekennzeichnet, dass** die Dicke der Wand des röhrenförmigen Körpers der Scheide (3) an der Seite des offenen Endes (5) der Scheide (3) größer ist als die Dicke der Wand des röhrenförmigen Körpers der Scheide (3) an der Seite des mindestens teilweise geschlossenen Endes (4) der Scheide (3) ist, um ein Zusammendrücken der Mündung der Scheide (3) bei einem Zangen- oder Schraubzwingengriff der Scheide (3) zu vermeiden.

3. Schutzhandschuh (1) nach einem der Ansprüche 1 und 2,
**dadurch gekennzeichnet, dass** sich die Außenseite (6) der Wand des röhrenförmigen Körpers der Scheide (3) vom mindestens teilweise geschlossenen Ende (4) der Scheide (3) in Richtung des offenen Endes (5) der Scheide (3) entwickelt, indem sie sich etwa parallel zur Längsachse der Scheide erstreckt und sich dann von der Längsachse der Scheide (3) beabstandet.

4. Schutzhandschuh (1) nach Anspruch 3,
**dadurch gekennzeichnet, dass** die Außenseite (6) der Wand des röhrenförmigen Körpers der Scheide (3) mit der Längsachse der Scheide (13) in der Zone der Scheide, in der sie sich von der Längsachse der Scheide beabstandet, einen Winkel zwischen 7° und 9° inklusive bildet, vorzugsweise von zirka 8°.

5. Schutzhandschuh (1) nach einem der Ansprüche 1 bis 4,
**dadurch gekennzeichnet, dass** das Ende (4) der Scheide (3), das imstande ist, einen Endlagenanschlag eines Fingers eines Benutzers zu bilden, der in die Scheide über das entgegengesetzte offene Ende (5) der Scheide (3) eingeführt wurde, ein abgerundetes Ende (4) ist, das von einer konkaven Wand begrenzt wird, die mit einer durchgehenden axialen Lochung (8) ausgestattet ist, wobei die Konkavität der Wand zum Inneren der Scheide (3) gedreht ist.

6. Schutzhandschuh (1) nach einem der Ansprüche 1 bis 5,
**dadurch gekennzeichnet, dass** er fünf Schutzelemente aufweist, nämlich eins je Finger, wobei drei der Schutzelemente identisch sind.

7. Schutzhandschuh (1) nach einem der Ansprüche 1 bis 6,
**dadurch gekennzeichnet, dass** die Scheide (3), die Bestandteil des Schutzelements des Daumens ist, an der Seite des offenen Endes (5) der Scheide (3) eine Öffnungsebene aufweist, die mit der Längsachse der Scheide einen Winkel ungleich 90° bildet.

8. Schutzhandschuh (1) nach einem der Ansprüche 1 bis 7,
**dadurch gekennzeichnet, dass** er mit mindestens einer, vorzugsweise einer Mehrzahl von Verstärkungen (9) ausgestattet ist, wobei jede Verstärkung (9) die Form eines aufgesetzten Einsatzes aufweist, der vorzugsweise durch Nähen auf der Seite der Handfläche der Hand auf der Haut (2) befestigt ist.

9. Schutzhandschuh (1) nach einem der Ansprüche 1 bis 8,
**dadurch gekennzeichnet, dass** das Futter und das oder die Schutzelemente durch Kleben miteinander verbunden sind.

10. Schutzhandschuh (1) nach einem der Ansprüche 1 bis 9,
**dadurch gekennzeichnet, dass** jede Scheide (3) eine Länge aufweist, die mindestens gleich der Hälfte der Länge eines Fingers des Handschuhs ist, so dass sie sich etwa über die zwei letzten Glieder des Fingers einer Hand erstreckt, die in den Handschuh gesteckt wurde.
